# EUROPÄISCHE PATENTSCHRIFT

(11) **EP 0 561 182 B1**
(45) Veröffentlichungstag und Bekanntmachung des Hinweises auf die Patenterteilung: **19.08.1998**
(21) Anmeldenummer: 93102829.4
(22) Anmeldetag: 24.02.1993
(51) Int. Cl.: A63C 5/12, A63C 9/00

(54) **Anordnung einer Platte auf der Oberseite eines Skis**
Arrangement for fitting a plate to the upper surface of a ski
Disposition d'une plaque sur la partie supérieure d'un ski

(30) Priorität: 20.03.1992 AT 568/92
(43) Veröffentlichungstag der Anmeldung: 22.09.1993
(73) Patentinhaber: HTM Sport- und Freizeitgeräte Aktiengesellschaft, A-2320 Schwechat (AT)
(72) Erfinder: Hölzl, Klaus, A-1090 Wien (AT)

(56) Entgegenhaltungen:
- EP-A- 0 344 146
- EP-A- 0 461 941
- EP-A- 0 474 967
- EP-A- 0 498 053
- WO-A-91/16112

## Beschreibung

Die Erfindung betrifft eine Haltevorrichtung zur Befestigung mindestens eines Skibindungsteils einer Skibindung auf der Oberseite eines Ski.

Eine solche Anordnung ist aus der FR-OS 2,374.922 (Figuren 4 und 5) bekannt.

Bei dieser bekannten Anordnung ist der Skischuh mittels Skibindungsteile auf einer oberen Halteplatte gehalten, welche auf einem eine das Auslösen der Skibindungsteile bewirkende elektrische Schaltung aufnehmenden Meßkörper aufliegt. Der Meßkörper ist seinerseits auf einer unteren Platte befestigt, die ihrerseits mittels Schrauben auf der Oberseite des Ski festgelegt ist. Diese Schrauben durchsetzen als Dämpfungselemente ausgebildete Blöcke in der unteren Platte. Dabei wird die untere Platte durch die elastischen Blöcke in einem Abstand von der Oberseite des Ski gehalten. Diese elektrische Lagerung bewirkt, daß kleine Beanspruchungen, die für das Bein ungefährlich sind, gedämpft werden, ohne daß die elektrische Schaltung wirksam wird. Allerdings besteht bei dieser bekannten Lösung die Gefahr, daß durch Überziehen der Schrauben die untere Platte satt auf der Oberseite des Ski aufliegt, so daß dann die elastische Lagerung wirkungslos wird. Ein weiterer Nachteil dieser bekannten Ausführungsform besteht darin, daß die untere Platte, deren Länge im wesentlichen der Schuhsohlenlänge entspricht, ja sogar diese überragt, an ihren beiden Endabschnitten durch vier Schrauben auf der Oberseite des Ski befestigt ist. Dadurch kann aber die Kennlinie des Ski bei Skidurchbiegungen, selbst bei Verwendung der erwähnten Dämpfungselemente, ungünstig beeinflußt werden.

Aus der AT-PSen 392 214, 393 224 und 394 142 sind weiters Ausgestaltungen bekannt geworden, bei denen die die Befestigungsschrauben der Skibindung aufnehmende elastische Schicht, allenfalls die elastischen Schichten, im Inneren (Kern) des Ski ausgebildet sind. Außerdem stützen sich die bekannten Abstandhalter an ebenfalls im Inneren des Ski angeordneten Halteplatten ab. Die EP-A2-0 354 379 entspricht jener Offenbarung, die auch in der AT-PS 392 214 enthalten ist; der darüber hinausgehende Inhalt zeigt die Verwendung eines Behälters zur Aufnahme der Befestigungsschrauben, welcher Behälter jedoch in der vorliegenden Anmeldung keine Verwendung findet.

Aus der DE-OS 39 33 717 sind in einer Zwischenlage eines Ski auf angeformten Aufnahmen abgestützte Ankerbolzen bzw. Ankerhülsen bekannt (vgl.Fig.5 mit Kontext in Spalte 13 Zeilen 17 bis 43, insbesondere Zeilen 37 bis 40). Diese Ankerbolzen bzw. Ankerhülsen befinden sich somit ebenfalls im Skikörper. Die bekannten Ausgestaltungen können daher nur während der Skiherstellung, u. zw. im ersten Arbeitsvorgang, wenn die Einlagen in den Kern des Ski eingesetzt werden, vorgenommen werden.

Die Erfindung stellt sich daher die Aufgabe, hier Abhilfe zu schaffen und eine Haltevorrichtung vorzuschlagen, bei der ein unerwünschtes Festziehen der Befestigungsschrauben mit Sicherheit vermieden wird. Ein weiteres Ziel der Erfindung ist darin gelegen, daß auch eine unerwünschte Veränderung der Kennlinie des Ski bei Skidurchbiegungen vermieden werden soll.

Gelöst wird die gestellte Aufgabe vor allem durch die im Anspruch 1 und im Anspruch 2 angeführten Merkmale. Vorteilhafte Weiterbildungen und Ausführungsformen des Erfindungsgedankes sind in den Unteransprüchen 3 bis 12 beschrieben. Dadurch, daß jede Befestigungsschraube unter Zwischenschaltung eines Abstandshalters in das elastische Element eingesetzt ist, wird eine definierte Lage der einzelnen Befestigungsschrauben geschaffen, wobei ein Überdrehen dieser Schrauben mit Sicherheit ausgeschlossen wird, ein Festziehen jedoch möglich ist.

Die erfindungsgemäße Maßnahme bringt den weiteren Vorteil mit sich, daß die erfindungsgemäße, eine Dämpfung der befestigten Skibindungsteile herbeiführende Lösung auch an einem fertigen Ski verwendbar ist. Somit kann die erfindungsgemäße Haltevorrichtung auf der Oberseite eines Ski durch einen geschulten Monteur auch im nachhinein befestigt werden.

Weitere Vorteile und Einzelheiten der Erfindung werden nun anhand der Zeichnung, die zwei Ausführungsbeispiele darstellt, näher beschrieben. Dabei zeigen Fig.1 eine erfindungsgemäße Haltevorrichtung mit einer nur angedeuteten Skibindung im Längsschnitt, Fig.2 eine zugehörige Draufsicht, wobei die Skibindung weggelassen wurde, Fig.3 einen Längsschnitt des vorderen Abschnittes der Platte nach der Linie III-III in Fig.2 in vergrößertem Maßstab, Fig.4 einen Schnitt nach der Linie IV-IV der Fig.2 ebenfalls vergrößert, Fig.5 einen Längsschnitt des hinteren Abschnittes der Platte nach der Linie V-V in Fig.2 im vergrößertem Maßstab und Fig.6 ein Detail einer zweiten Ausführungsvariante in einer der Fig.5 ähnlichen Darstellung.

In Fig.1 ist ein Ski 1 dargestellt, auf dessen Oberseite 1a im Bindungsmontagebereich eine Platte 2 unter Zwischenschaltung einer Dämfungsschicht 3 mittels Befestigungsschrauben 4,14 befestigt ist. Dabei ist die Platte 2 im vorliegenden Ausführungsbeispiel aus Metall, insbesondere aus Aluminium, gefertigt. Sie kann aber auch aus einem den Anforderungen entsprechenden Kunststoffmaterial bestehen, dessen Auswahl im Können des Durchschnittsfachmannes liegt. Die Dämpfungsschicht 3 besteht im vorliegenden Fall aus elastomerem Material, vorzugsweise aus Kraton; sie kann aber auch durch eine geeignete, z.B. durch eine wabenförmige, Struktur, die elastischen Eigenschaften der Dämpfungsschicht 3 aufweisen.

Die Platte 2 trägt einen nur strichpunktiert dargestellten Vorderbacken 5 und einen ebenfalls nur strichpunktiert dargestellten Fersenhalter 6, welche in der Platte 2 mittels Bindungsschrauben 7,17 verankert sind. Dabei besteht die Platte 2 in ihrer Längsrichtung betrachtet, aus zwei aneinander anschließenden Abschnitten 21,22, u.zw. einem dem Vorderbacken 5 zugeordneten vorderen Abschnitt 21 und einem dem Fersenhalter 6 zugeordneten hinteren Abschnitt 22. Um bei einer Durchbiegung des Ski 1 die Eigenschaften des Ski 1 nicht zu beeinflussen und einen Längenausgleich zu ermöglichen, liegt der vordere Abschnitt 21 der Platte 2, in ihrer Längsrichtung betrachtet, von dem hinteren Abschnitt 22 der Platte 2 in einem Abstand "a" entfernt.

Die Plattenabschnitte 21 und 22 sind im wesentlichen gleichartig aufgebaut. Jeder Abschnitt 21 bzw.22 weist an seinem Umfang, mit Ausnahme der zueinander gerichteten Bereiche, eine zur Skioberseite 1a hin gerichtete Abkröpfung 21a,22a auf.

Wie aus den Figuren 3 und 5 besser ersichtlich ist, ist jeder Abschnitt 21,22 im Bereich der Befestigungsschrauben 4 bzw.14 mit Absenkungen 21b,22b und Bohrungen 21c,22c bzw. 21'c,22'c versehen. Die Absenkungen 21b,22b dienen unter Zwischenschaltung von Scheiben 8,18 und Dämpfungsringen 9,19 zur Aufnahme der Köpfe 4a,14a der Befestigungsschrauben 4,14. Dabei ist die Tiefe der Absenkungen 21b,22b der Abschnitte 21,22 der Platte 2 so bemessen, daß sie geringfügig größer als die Gesamthöhe der von ihr aufzunehmenden Teile, d.h. der Schraubenköpfe 4a,14a, der darunter liegenden Scheiben 8,18 und der Dämfungsringe 9,19 zusammen ist. Die Scheibe 8,18 dient als eine Vergrößerung der Fläche der Schraubenköpfe 4a,14a.

Die Größe des Durchmessers der einzelnen Bohrungen 21c,22c in den einander benachbarten Abschnitten 21,22 der Absenkungen 21b,22b ist so gewählt, daß zumindest eine Befestigungsschraube 4 des vorderen Abschnittes 21 und eine Befestigungsschraube 14 des hinteren Abschnittes 22 ein festes Halten der Platte 2 auf dem Ski 1 gewährleisten. Im vorliegenden Fall ist jeweils ein Paar von Befestigungsschrauben 4,14 vorgesehen. Zusätzliche Bohrungen 21'c,22'c verfügen jeweils über einen größeren Durchmesser, wodurch bei einer Skidurchbiegung zwischen der Platte 2 und dem Ski 1 in der Skilängsrichtung eine Relativbewegung stattfinden kann, ohne daß dabei der Ski versteift werden würde.

Die Höhe der Dämpfungsringe 9,19 ist so gewählt, daß eine Freistellung zwischen der Oberseite 21d,22d der Absenkung 21b,22b der Platte 2 und der Unterseite 8a,18a der Scheibe 8,18 entsteht. Jeder Abschnitt 21,22 der Platte 2 ist an seiner Unterseite 21e,22e mit einer metallischen, vorzugsweise aus Titanal hergestellten, Einlage 11,12 versehen. Diese Einlagen 11,12 tragen Aussparungen 11a,12a, welche als Freistellungen für die Absenkungen 21b,22b der Abschnitte 21,22 dienen. Die Einlagen 11,12 können mit der Unterseite 21e,22e des zugehörigen Plattenabschnittes 21,22, z.B. durch Kleben, verbunden sein.

Durch die Einlagen 11,12 wird eine bessere Festhaltekraft der Bindungsschrauben 7,17 des Vorderbackens 5 bzw.des Fersenhalters 6 erreicht und die Ausreißfestigkeit dieser Bindungsschrauben 7, 17 erhöht.

Der vordere Abschnitt 21 der Platte 2 und die ihm zugeordnete, an seiner Unterseite 21e angebrachte Einlage 11 sind mit einer Reihe miteinander fluchtender Bohrungen 21f,11b versehen, welche einem Mehrfachen eines Bohrbildes des Vorderbackens 5 entspricht (s.insb.Fig.4).

Der hintere Abschnitt 22 der Platte 2 und die ihm zugeordnete, an seiner Unterseite 22e angebrachte Einlage 12 sind mit einer Reihe miteinander fluchtender Bohrungen 22f,12b versehen, welche wiederum einem Mehrfachen eines Bohrbildes des Fersenhalters 6 entspricht.

Die Dämpfungsschicht 3 erstreckt sich durchgehend unter der Platte 2 und hält diese in einem Abstand von der Skioberseite 1a. Sie besitzt eine im wesentlichen ebene Unterseite 3a.

Um die Scherarbeit der Dämpfungsschicht 3 zu begünstigen, kann deren Unterseite 3a auf der Oberseite 1a des Ski 1 aufgeklebt sein.

Die Oberseite 3b der Dämpfungsschicht 3 ist in Bereichen der Absenkungen 21b,22b des vorderen und hinteren Abschnittes 21,22 abgesetzt bzw. vertieft, um ein sattes Aufliegen dieser Abschnitte mittels der ihnen zugeordneten Einlagen 11,12 auf der Oberseite 3b der Dämpfungsschicht 3 zu ermöglichen.

Wie aus den Figuren 3 und 5 hervorgeht, sind die einzelnen Befestigungsschrauben 4,14 jeweils mit einem als Abstandhalter dienenden Ansatz 4b,14b versehen. Jeder Ansatz 4b,14b ist, betreffend seine Höhe, so bemessen, daß dadurch ein zu festes Niederschrauben der Platte 2 sowie ein zu starkes Zusammenpressen der Dämpfungsschicht 3, welches Zusammenpressen eine Beeinflussung, in Extremfällen sogar ein Aufheben, der Dämpfungseigenschaft der Dämpfungsschicht 3 zu Folge haben könnte, verhindert. Der Ansatz 4b,14b der Schraube 4, 14 durchsetzt sowohl die zugehörige Scheibe 8,18 und die Bohrungen 21c,22c in den Absenkungen 21b,22b der Abschnitte 21,22, als auch die Dämpfungsschicht 3 mit Spiel und stützt sich mit seiner kreisringförmigen unteren Auflagefläche 4c,14c auf der Oberseite 1a des Ski 1 ab.

Eine andere Art eines Abstandhalters ist in Fig.6 veranschaulicht, der als eine Distanzhülse 10,20 ausgebildet ist, welche sich mit ihrer oberen Anlagefläche 10a,20a an der Unterseite des Kopfes 4a,14a der Schraube 4,14 abstützt. Mittels ihrer unteren Auflagefläche 10b,20b liegt jede Distanzhülse 10,20 auf der Oberseite 1a des Ski 1 auf.

Das Zusammenbauen der einzelnen Teile der Dämpfungseinrichtung wird in folgender Weise durchgeführt.

An die Unterseite 21e,22e des vorderen und hinteren Abschnittes 21,22 der Platte 2 werden die Einlagen 11,12 angebracht. Dann wird die Dämpfungsschicht 3 eingelegt, und entweder auf den Einlagen 11,12 oder auf dem von den Einlagen 11,12 nicht abgedeckten Restabschnitt der einzelnen Abschnitte 21,22 der Platte 2, oder aber auf diese beiden Bauelemente geklebt. Anschließend werden alle obengenannten Teile (Abschnitte, Einlagen und Dämpfungsschicht) mittels der Unterseite 3a der Dämpfungsschicht 3 auf der Oberseite 1a des Ski 1, z.B. durch Kleben, festgelegt. Dann werden die Köpfe 4a,14a der Befestigungsschrauben 4,14 von den Scheiben 8,18 und Dämpfungsringen 9,19 unterlegt. Zuletzt werden die so vorbereiteten Schrauben 4,14 durch die Bohrungen 21c,21'c,22c,22'c der Absenkungen 21b,22b und Freistellungen der Dämpfungsschicht 3 gesteckt und im Ski 1 festgeschraubt.

Die ganze Haltevorrichtung ist im vorliegenden Ausführungsgbeispiel mit einer zweiteiligen Folie 13,23 abgedeckt, um das Biegeverhalten des Ski 1 in der Skilängsrichtung nicht zu beeinflussen. Weiters weist die Folie 13,23 an sich bekannte Markierungen 15,25 auf, welche die darunterliegenden Bohrungen 21f,22f für die Bindungsschrauben 7,17 des Vorderbackens 5 (s.Fig.4) bzw. des Fersenhalters 6 kennzeichnen. Bei der Bindungsmontage werden die Bindungsschrauben 7 des Vorderbackens 5 oder die des Fersenhalters 6 auf die der jeweiligen Schuhsohlenlänge entsprechenden Markierungen 15 bzw.25 gesetzt. Die vormarkierten Stellen werden mittels der Bindungsschrauben 7,17 durchstoßen und in die miteinander fluchtenden Bohrungen 21f,11b bzw. 22f,12b eingeschraubt.

Die Erfindung ist nicht an die in der Zeichnung dargestellten und im vorstehenden beschriebenen Ausführungsbeispiele gebunden. Vielmehr sind verschiedene Abänderungen möglich, ohne den Rahmen der Erfindung zu verlassen. Beispielweise wäre es möglich, die Materialstärke des vorderen und hinteren Abschnittes der Platte zu vergrößern und auf die Einlagen zu verzichten. Weiters wäre es möglich, die gewünschte Scherarbeit des Dämpfungsmaterials zwischen der Platte und der Skioberseite durch Reibschluß zu erreichen. Dazu könnte z.B. die Höhe der Ansätze der Schrauben, bzw. die Höhe der Distanzhülsen geringfügig verringert werden, was ein geringfügiges Pressen der Dämpfungsschicht zur Skioberseite zur Folge hätte. Auf das Kleben der Unterseite der Dämpfungsschicht auf der Oberseite des Ski könnte in diesem Falle verzichtet werden. Es wäre auch möglich, die Platte einteilig zu gestalten und die Freistellung der Besfestigungsschrauben zu vergrößern, um so die Längsdehnung des Ski zu ermöglichen.

Anstelle einer zweiteiligen Folie kann diese bei Verwendung eines elastischen bzw. dehnbaren Materials auch einteilig gestaltet sein. Bei Bedarf ist es aber auch möglich, die einzelnen Abschnitte der Platte mehrteilig zu gestalten, wobei in diesem Fall auch die Folie mehrteilig sein kann.

## Patentansprüche

1. Haltevorrichtung bestehend aus einer Platte (2), mit Schrauben zur Montage von ersten und zweiten Bindungsteilen (5,6) einer Skibindung auf der Oberseite der Platte (2), wobei die Platte (2) zur Aufnahme von weiteren Befestigungsschrauben (4,14) mit Bohrungen (21c, 22c bzw. 21'c, 22'c) versehen ist, wobei jede Befestigungsschraube (4,14) unter Zwischenschaltung eines elastischen Elementes angeordnet ist, welche Befestigungsschraube (4,14) das gesamte elastische Element durchsetzt und mit ihrem freien Endabschnitt unter die Unterseite (3a) des elastischen Elementes (3) ragt, und wobei die Platte (2) durch das elastische Element (3) von dessen Unterseite (3a) in einem Abstand gehalten ist, dadurch gekennzeichnet, daß den im Bereich des ersten Bindungsteils (5) angeordneten Befestigungsschrauben (4,14) und den im Bereich des zweiten Bindungsteils (6) angeordneten Befestigungsschrauben (4,14) jeweils ein gemeinsames elastisches Element (3) zugeordnet ist, und daß jede Befestigungssschraube (4, 14) mittels eines Abstandhalters (10,20;4b,14b) in das elastische Element (3) eingesetzt ist, welcher Abstandhalter sich, bei eingesetzten Befestigungsschrauben (4, 14) in Hohenrichtung betrachtet, zwischen der unteren Ebene der Köpfe (4a, 14a) der einzelnen Befestigungsschrauben (4, 14) und der Unterseite (3a) des elastischen Elementes (3) erstreckt.

2. Ski (1) mit einer Haltevorrichtung zur Befestigung mindestens eines Skibindungsteils (5, 6) einer Skibindung auf der Oberseite dieses Ski (1) über eine auf der Skioberseite (1a) mittels Befestigungsschrauben (4, 14) festgelegte Platte (2), wobei jede Befestigungsschraube (4, 14) unter Zwischenschaltung eines elastischen Elementes angeordnet ist, welche Befestigungsschraube (4, 14) das gesamte elastische Element durchsetzt und wobei die Platte (2) zumindest durch ein den einzelnen Befestigungsschrauben (4, 14) zugeordnetes elastisches Element von der Skioberseite (1a) in einem Abstand gehalten ist, dadurch gekennzeichnet, daß dein Befestigungsschrauben (4, 14) zumindest jedes einzelnen Bindungsteiles (5, 6) ein gemeinsames elastisches Element (3) zugeordnet ist, und daß jede Befestigungsschraube (4, 14) mittels eines Abstandhalters (10, 20; 4b, 14b) in das elastische Element (3) eingesetzt ist, welcher Abstandhalter sich, bei eingesetzten Befestigungsschrauben (4, 14), in Höhenrichtung betrachtet, zwischen der unteren Ebene des Schraubenkopfes (4a, 14a) und der Skioberseite (1a) erstreckt.

3. Haltevorrichtung nach Anspruch 1, dadurch gekennzeichnet, daß (je)der Abstandhalter jeweils durch eine koaxial zu den einzelnen Befestigungssschrauben (4,14) angeordnete, sich, in Richtung der Längsachse dem Ski (1) betrachtet, zwischen dem Schaft der Schraube (4,14) und dem elastischen Element (3) erstreckende Hülse (10,20) gebildet ist.

4. Haltevorrichtung nach Anspruch 1, dadurch gekennzeichnet, daß (je)der Abstandhalter durch einen gewindefreien Ansatz (4b,14b) am oberen Schaftabschnitt der einzelnen Befestigungssschrauben (4,14) gebildet ist.

5. Haltevorrichtung nach einem der Ansprüche 1, 3 oder 4, dadurch gekennzeichnet, daß jeweils eine Befestigungsschraube oder ein Paar von Befestigungsschrauben (4,14) einer geteilten Platte (2) zugeordnet ist, wobei die Platte (2) einen vorderen Abschnitt (21) für einen als Vorderbacken (5) ausgestalteten Skibindungsteil und einen hinteren Abschnitt (22) für einen als Feisenhalter (6) ausgestalteten Skibindungsteil aufweist, und wobei die Befestigungsschrauben (4,14) in den einander zugewandten, benachbarten Abschnitten (21 bzw.22) der Platte (2) angeordnet sind, und daß die Befestigungsschrauben (4,14) Bohrungen (21c,22c) in Absenkungen (21b,22b) der einzelnen Abschnitte (21,22) der Platte (2) maßgerecht durchsetzen.

6. Haltevorrichtung nach Anspruch 5, dadurch gekennzeichnet, daß der vordere Abschnitt (21) der Platte (2) mit seinem hinteren Ende vom vorderen Ende des hinteren Abschnittes (22) der Platte, in der Längsrichtung der Platte (2) betrachtet, in einem Abstand ("a") liegt, und daß jeder Abschnitt (21,22) der Platte (2) an seinem vom anderen Abschnitt (22 bzw.21) frei liegenden Umfang eine zur Skioberseite (1a) hin gerichtete Abkröpfung (21a,22a) aufweist.

7. Haltevorrichtung nach Anspruch 5 oder 6, dadurch gekennzeichnet, daß in zusätzlichen Absenkungen (21b,22b) der beiden Abschnitte (21,22) der Platte (2) zusätzliche Bohrungen (21'c,22'c) ausgebildet sind, in denen die einzelnen Befestigungsschrauben (4,14) mit Spiel gelagert sind.

8. Haltevorrichtung nach einem der Ansprüche 1, oder 3 bis 7, dadurch gekennzeichnet. daß die einzelnen Befestigungsschrauben (4,14) mit ihren Köpfen (4a,14a) unter Zwischenschaltung von Scheiben (8,18) und Dämpfungsringen (9,19) in den sie aufnehmenden Absenkungen (21b,22b) der einzelnen Abschnitte (21,22) der Platte (2) angeordnet sind.

9. Haltevorrichtung nach einem der Ansprüche 5 bis 7, dadurch gekennzeichnet, daß jeder Abschnitt (21,22) der Platte (2) an seiner Unterseite (21e,22e) mit einer metallischen, z.B. aus Titanol hergestellten, Einlage (11,12) versehen ist, welche Aussparungen (11a,12a) aufweisen, die zur Aufnahme der Absenkungen (21b,22b) der einzelnen Abschnitte (21,22) der Platte (2) dienen, und daß die beiden Einlagen (11,12) mit der Unterseite des zugehörigen Abschnittes (21,22) der Platte (2) vorzugsweise fest verbunden, z.B. verklebt, sind.

10. Haltevorrichtung nach einem der Ansprüche 5 bis 9, dadurch gekennzeichnet, daß jeder Abschnitt (21,22) der Platte (2) mit der ihm zugehörigen Einlage (11,12) mit einer Reihe miteinander fluchtender Bohrungen (21f,11b; 22f,12b) versehen ist, welche einem mehrfachen eines Bohrbildes des Vorder-backens (5) bzw. des Fersenhalters (6) entspricht.

11. Ski (1) mit einer Haltevorrichtung nach Anspruch 5, dadurch gekennzeichnet, daß das elastische Element als eine Dämpfungsschicht ausgebildet ist, daß die Dämpfungsschicht (3) im Bereich der Absenkungen (21b,22b) des vorderen und hinteren Abschnittes (21,22) der Platte (2) abgesetzt bzw. vertieft ist, und daß die Dämpfungsschicht (3) mit ihrer Unterseite (3a) auf der Oberseite (1a) des Ski (1) befestigt, vorzugsweise mit der Oberseite (1a) des Ski (1) verklebt, ist.

12. Haltevorrichtung nach einein der Ansprüche 1, oder 3 bis 5, dadurch gekennzeichnet, daß die gesamte Platte (2) zumindest mit einer Folie, vorzugsweise mit zwei Folien (13,23), welche letzteren den einzelnen Abschnitten (21,22) der Platte (2) zugeordnet sind, abgedeckt ist, wobei die Folie oder jede Folie (13,23) an sich bekannte Markierungen (15,25) aufweist, welche die darunter liegenden Bohrungen (21f,22f) für Bindungsschrauben (7,17) des Vorderbackens (5) bzw. des Fersenhalters (6) kennzeichnen.

## Claims

1. A mounting support consisting of a plate (2) with mounting screws for mounting first and second subassemblies (5,6) of a ski binding on the top side of said plate (2), said plate (2) being provided with bores (21c,22c and 21'c, 22'c, respectively) for the accommodation of further fixing screws (4,14), each said fixing screw (4,14) cooperating with an interposed elastic element and extending completely therethrough to have its free end portion project beyond the bottom side (3a) of said elastic element (3), said elastic element (3) supporting said plate (2) spaced from the elastic element's (3) bottom side (3a), characterized in that all of said fixing screws (4,14) disposed at the location of said first binding subassembly (5) and all of said fixing screws (4,14) disposed at the location of said second binding subassembly (6) each have a common elastic element (3) associated thereto, and that each said fixing screw (4,14) is inserted in said elastic element (3) with the aid of a spacer element (10,20; 4b,14b) extending, with said fixing screws (4,14) in place, between the bottom face of the heads (4a,14a) of the individual fixing screws (4,14) and the bottom side (3a) of said elastic element (3) in the direction of its height.

2. A ski (1) comprising a mounting support for mounting at least one binding subassembly (5,6) of a ski binding on the top side of the ski (1) with the aid of a plate (2) secured to the top side (1a) of said ski (1) by means of fixing screws (4,14) each cooperating with an interposed elastic element, each said fixing screw (4,14) extending completely through the elastic element, said plate (2) being spaced from the ski's top face (1a) by at least one interposed elastic element associated to any of said fixing screws (4,14) characterized in that said fixing screws (4, 14) of at least each individual binding subassembly (5,6) have a common elastic element (3) associated thereto, and that each said fixing screw (4,14) is inserted in said elastic element (3) with the aid of a spacer element (10,20;4b, 14b) extending, with said fixing screws (4,14) in place, between the bottom plane of the screw head (4a,14a) and the ski top face (1a) as viewed in the direction of its height.

3. A mounting support according to claim 1, characterized in that the (or each) spacer element is formed as a bushing (10,20) disposed coaxially with the respective fixing screw (4,14) between the shaft of said screw (4,14) and said elastic element (3) as viewed in the direction of the longitudinal axis of said ski (1).

4. A mounting support according to claim 1, characterized in that the (or each) spacer element is formed as a non-threaded enlarged section portion (4b,14b) at the upper shaft portion of the individual fixing screws (4,14).

5. A mounting support according to any of claims 1, 3 or 4, characterized in that a single fixing screw or a pair of fixing screws (4,14) is associated to a divided plate (2), said plate comprising a front portion (21) for a ski binding subsassembly devised as a front clamp assembly (5), and a rear portion (22) for a ski binding subassembly devised as a heel retainer (6), and said fixing screws (4, 14) being disposed in mutually facing adjacent portions (21 and 22, respectively) of said plate (2), and that said fixing screws (4,14) extend in a close fit through bores (21c, 22c) formed in recesses (21b,22b) of the separate portions (21,22) of said plate (2).

6. A mounting support according to claim 5, characterized in that said front portion (21) of said plate (2) has its rear end spaced, as viewed in the longitudinal direction of said plate (2), by a distance ("a") from the front end of said rear plate portion (22), and that each portion (21,22) of said plate (2) has its periphery not facing to the other plate portion (22 or 21, respectively) formed with a bent rim (21a,22a) directed towards the top face (1a) of the ski.

7. A mounting support according to claim 5 or 6, characterized in that said two portions (21,22) of said plate (2) are formed with additional bores (21'c,22'c) in additional recesses (21b,22b) for losely receiving therein the individual fixing screws (4,14).

8. A mounting support according to any of claims 1 or 3 to 7, characterized in that the individual fixing screws (4, 14) have their heads (4a,14a) received in respective recesses (21b,22b) of said separate portions (21,22) of said plate (2) with the interposition of washers (8,18) and dampener rings (9,19).

9. A mounting support according to any of claims 5 to 7, characterized that each portion (21,22) of said plate (2) is provided at its bottom side with a metallic inlay (11,12) made for instance of titanol and provided with apertures for the accommodation therein of said recesses (21b,22b) of the separate portions (21,22) of said plate (2), and that the two inlays (11,12) are preferably fixedly, for instance adhesively, connected to the bottom side of the respective portion (21,22) of said plate (2).

10. A mounting support according to any of claims 5 to 9, characterized in that each portion (21,22) of said plate (2) including its respective inlay (11,12) is provided with a series of mutually aligned bores (21f,11b; 22f,12b) corresponding to a multiple of a bore pattern of said front clamp assembly (5) or said heel retainer (6), respectively.

11. A ski (1) with a mounting support according to claim 5, characterized in that the elastic element is devised as a dampening layer, that said dampening layer (3) is apertured or recessed, respectively, at the locations of said recesses (21b,22b) of the front and rear portions (21,22) of said plate (2), and that said dampening layer (3) has its bottom side (3a) fixedly secured, preferably adhesively secured, to the top face (1a) of said ski (1).

12. A mounting support according to any of claims 1 or 3 to 5, characterized in that said plate (2) is completely covered with a foil, preferably with two foils (13,23) associated to the separate portions (21,22) of said plate (2), said foil or each said foil (13,23) being provided with per se known markings (15,25) denoting the bores (21f,22f) therebelow for mounting screws (7,17) of said front clamp assembly (5) and said heel retainer (6), respectively.

## Revendications

1. Dispositif de retenue constitué d'une plaque (2) présentant des vis pour le montage de première et seconde parties (5, 6) d'une fixation de ski sur la face supérieure de la plaque (2), dispositif dans lequel ladite plaque (2) est munie de trous (21c, 22c, respectivement 21'c, 22'c) en vue de recevoir d'autres vis d'assujettissement (4, 14) ; dans lequel chaque vis d'assujettissement (4, 14) est agencée avec interposition d'un élément élastique, laquelle vis d'assujettissement (4, 14) traverse intégralement l'élément élastique et s'engage, par sa région extrême libre, sous la face inférieure (3a) dudit élément élastique (3) ; et dans lequel la plaque (2) est maintenue à distance au moyen de l'élément élastique (3), par la face inférieure (3a) de ce dernier, caractérisé par le fait qu'un élément élastique commun (3) est respectivement affecté aux vis d'assujettissement (4, 14) situées dans la région de la première partie (5) de la fixation, et aux vis d'assujettissement (4, 14) situées dans la région de la seconde partie (6) de la fixation ; et par le fait que chaque vis d'assujettissement (4, 14) est intégrée dans l'élément élastique (3) au moyen d'une pièce d'espacement (10, 20 ; 4b, 14b), laquelle pièce d'espacement s'étend, observée dans le sens de la hauteur, entre le plan inférieur des têtes (4a, 14a) des vis d'assujettissement (4, 14) individuelles, et la face inférieure (3a) de l'élément élastique (3), lorsque lesdites vis d'assujettissement (4, 14) sont intégrées.

2. Ski (1) équipé d'un dispositif de retenue en vue de l'assujettissement d'au moins une partie (5, 6) d'une fixation de ski sur la face supérieure de ce ski (1), par l'intermédiaire d'une plaque (2) arrêtée sur la face supérieure (1a) du ski au moyen de vis d'assujettissement (4, 14), ski dans lequel chaque vis d'assujettissement (4, 14) est agencée avec interposition d'un élément élastique, laquelle vis d'assujettissement (4, 14) traverse intégralement ledit élément élastique ; et dans lequel la plaque (2) est maintenue à distance de la face supérieure (1a) du ski par l'intermédiaire d'au moins un élément élastique affecté aux vis d'assujettissement (4, 14) individuelles, caractérisé par le fait qu'un élément élastique commun (3) est affecté aux vis d'assujettissement (4, 14) d'au moins chaque partie individuelle (5, 6) de la fixation ; et par le fait que chaque vis d'assujettissement (4, 14) est intégrée dans l'élément élastique (3) au moyen d'une pièce d'espacement (10, 20 ; 4b, 14b), laquelle pièce d'espacement s'étend, observée dans le sens de la hauteur, entre le plan inférieur de la tête (4a, 14a) des vis, et la face supérieure (1a) du ski, lorsque lesdites vis d'assujettissement (4, 14) sont intégrées.

3. Dispositif de retenue selon la revendication 1, caractérisé par le fait que la (chaque) pièce d'espacement est respectivement formée par une douille (10, 20) qui est agencée coaxialement aux vis d'assujettissement (4, 14) individuelles et s'étend, observée dans la direction de l'axe longitudinal du ski (1), entre la tige de la vis (4, 14) et l'élément élastique (3).

4. Dispositif de retenue selon la revendication 1, caractérisé par le fait que la (chaque) pièce d'espacement est formée par un appendice (4b, 14b), dépourvu de filetage, dans la région supérieure de la tige des vis d'assujettissement (4, 14) individuelles.

5. Dispositif de retenue selon l'une des revendications 1, 3 ou 4, caractérisé par le fait qu'une vis d'assujettissement ou une paire de vis d'assujettissement (4, 14) est respectivement affectée à une plaque scindée (2), ladite plaque (2) comprenant un segment antérieur (21) destiné à une partie de la fixation de ski conçue comme une mâchoire avant (5), et un segment postérieur (22) destiné à une partie de la fixation de ski conçue comme une talonnière (6), les vis d'assujettissement (4, 14) étant disposées dans les segments (21, respectivement 22) de la plaque (2) qui occupent des positions voisines et sont tournés l'un vers l'autre ; et par le fait que les vis d'assujettissement (4, 14) traversent, avec dimensionnement adéquat, des trous (21c, 22c) pratiqués dans des zones encaissées (21b, 22b) des segments individuels (21, 22) de la plaque (2).

6. Dispositif de retenue selon la revendication 5, caractérisé par le fait que le segment antérieur (21) de la plaque (2) se trouve par son extrémité postérieure, observé dans le sens longitudinal de la plaque (2), à une certaine distance ("a") de l'extrémité antérieure du segment postérieur (22) de ladite plaque ; et par le fait que chaque segment (21, 22) de la plaque (2) présente, à sa périphérie éloignée de l'autre segment (22, respectivement 21), un coude (21a, 22a) dirigé vers la face supérieure (1a) du ski.

7. Dispositif de retenue selon la revendication 5 ou 6, caractérisé par le fait que des trous supplémentaires (21'c, 22'c), dans lesquels les vis d'assujettissement (4, 14) individuelles sont logées avec jeu, sont pratiqués dans des zones encaissées supplémentaires (21b, 22b) des deux segments (21, 22) de la plaque (2).

8. Dispositif de retenue selon l'une des revendications 1, ou 3 à 7, caractérisé par le fait que les vis d'assujettissement (4, 14) individuelles sont logées par leurs têtes (4a, 14a), avec interposition de rondelles (8, 18) et de bagues d'amortissement (9, 19), dans les zones encaissées (21b, 22b) des segments individuels (21, 22) de la plaque (2), qui reçoivent lesdites vis.

9. Dispositif de retenue selon l'une des revendications 5 à 7, caractérisé par le fait que chaque segment (21, 22) de la plaque (2) est doté, à sa face inférieure (21e, 22e), d'une pièce intégrée métallique (11, 12) fabriquée, par exemple, en du titanol et comportant des échancrures (11a, 12a) qui servent à recevoir les zones encaissées (21b, 22b) des segments individuels (21, 22) de la plaque (2) ; et par le fait que les deux pièces intégrées (11, 12) sont de préférence reliées rigidement, par exemple collées à la face inférieure du segment associé (21, 22) de ladite plaque (2).

10. Dispositif de retenue selon l'une des revendications 5 à 9, caractérisé par le fait que chaque segment (21, 22) de la plaque (2) est muni, avec la pièce intégrée (11, 12) qui lui est associée, d'une rangée de trous (21f, 11b ; 22f, 12b) mutuellement alignés, qui correspond à un multiple d'une configuration de trous respectivement ménagés dans la mâchoire avant (5) ou dans la talonnière (6).

11. Ski (1) équipé d'un dispositif de retenue selon la revendication 5, caractérisé par le fait que l'élément élastique est réalisé sous la forme d'une couche d'amortissement ; par le fait que la couche d'amortissement (3) présente respectivement des gradins ou des renfoncements dans la région des zones encaissées (21b, 22b) des segments antérieur et postérieur (21, 22) de la plaque (2) ; et par le fait que la couche d'amortissement (3) est assujettie par sa face inférieure (3a) à la face supérieure (1a) du ski (1), de préférence collée à la face supérieure (1a) du ski (1).

12. Dispositif de retenue selon l'une des revendications 1, ou 3 à 5, caractérisé par le fait que la plaque (2) est intégralement recouverte d'au moins une feuille souple, préférentiellement de deux feuilles souples (13, 23) qui sont affectées aux segments individuels (21, 22) de ladite plaque (2), la feuille souple ou chaque feuille souple (13, 23) comportant des repères (15, 25) connus par eux-mêmes et caractérisant les trous (21f, 22f) sous-jacents, destinés à des vis respectives de solidarisation (7, 17) de la mâchoire avant (5) ou de la talonnière (6).
